# EUROPÄISCHE PATENTSCHRIFT

(11) **EP 0 157 942 B1**
(45) Veröffentlichungstag und Bekanntmachung des Hinweises auf die Patenterteilung: **01.06.1988**
(21) Anmeldenummer: 84116121.9
(22) Anmeldetag: 21.12.1984
(51) Int. Cl.: D05B 85/00, D05B 57/16

(54) **Vorrichtung bei einer Nähmaschine um Abstand zwischen Nadel und Greifer gleich zu halten, ungeachtet einer seitlichen Nadelbiegung**
Sewing machine device to maintain a constant distance between needle and looper, by laterally deflected needle
Dispositif sur machine à coudre pour maintenir constante la distance entre le boucleur et l'aiguille quand celle-ci fléchit latéralement

(30) Priorität: 05.01.1984 DE 3400206
(43) Veröffentlichungstag der Anmeldung: 16.10.1985
(73) Patentinhaber: Nähmaschinenfabrik Emil Stutznäcker GmbH & Co. KG, 50858 Köln (DE)
(72) Erfinder: Stutznäcker, Klaus, Dipl.-Ing., D-5020 Frechen-Königsdorf (DE)
(74) Vertreter: Köhne, Friedrich, Dipl.-Ing.

(56) Entgegenhaltungen:
- BE-A- 748 857
- GB-A- 2 035 608
- US-A- 4 173 192

## Beschreibung

Die Erfindung bezieht sich auf ein Verfahren zum Betrieb einer Nähmaschine, insbesondere einer Vielnadelnähmaschine, wobei das Nähgut in beliebigen Richtungen innerhalb der Nähgutebene gefördert wird.

An Nähmaschinen kommt es immer wieder vor, dass die Nadel während des Einstiches in das Nähgut leicht ausgelenkt bzw. verbogen wird, wenn das Nähgut während des Einstiches der Nadel in irgendeiner Richtung innerhalb der Nähgutebene verschoben wird. Diese Auslenkung bzw. Verbiegung der Nadel hängt davon ab, wie gross der Verschiebevorgang ist, während sich die Nadel im Nähgut befindet, ferner wie stabil die Nadel ist und schliesslich wie starr bzw. elastisch das Nähgut ist.

Bei der klassischen Nähmaschine, die mit einem Transporteur des Nähgutes ausgestattet ist, ist die Auslenkung bzw. Verbiegung der Nadel vernachlässigbar gering, da der Transporteur allgemein das Nähgut nur dann verschiebt, wenn die Nadel sich nicht im Nähgut befindet.

Ausserdem sind Nähmaschinen bekannt, bei denen die Nadel zusammen mit dem Nähgut eine definierte Bewegung macht, und zwar sind dies sogenannte Nadeltransportmaschinen. Sie erlauben jedoch den Transport bzw. die Förderung des Nähgutes nur in einer Richtung, und zwar in der Richtung, die parallel zu der Ebene verläuft, in welcher der Greifer geschwenkt wird. Es sind weiterhin Nähmaschinen bekannt, bei denen sowohl die Nadel als auch der Greifer eine definierte Bewegung macht, die von einer oder mehreren Kurvenscheiben abgeleitet ist. Hierbei handelt es sich um sogenannte Zick-Zack- oder Zierstichnähmaschinen. Auch in diesem Fall wird das Nähgut nur in der Richtung gefördert, die parallel zu der Ebene verläuft, in der der Greifer gedreht oder geschwenkt wird.

Die neueren Entwicklungen auf dem Gebiet der Automatisierungen auch bei Nähmaschinen, insbesondere bei grossen Nähmaschinenanlagen, wie Vielnadelnähmaschinen, führten dazu, dass das Nähgut in allen Richtungen in der Nähgutebene entsprechend mechanischen Kurven bzw. elektronischen Steuerbefehlen automatisch verschoben wird. Auf diese Weise können beliebige Nähmuster, z.B. Schrägkaro oder Karomuster oder Kreisbögen- und Kreismuster oder Konturen beliebiger Art ausgeführt werden. Bei diesen Nähmaschinenautomaten ist es oft nicht mehr möglich, insbesondere bei schnellen Nähmaschinen, die Verschiebung des Nähgutes so zu steuern, dass sie nur erfolgt, wenn die Nadel nicht im Nähgut ist. Die Folge davon ist sehr häufig eine Auslenkung bzw. Verbiegung der Nadel in die Richtung, in die das Nähgut verschoben wird.

Diese Auslenkung bzw. Verbiegung der Nadel ist verhältnismässig harmlos, solange das Nähgut parallel zu der Ebene verschoben wird, in welcher der Greifer gedreht bzw. geschwenkt wird. Problematisch wird es aber, wenn das Nähgut quer zu dieser Greiferbewegungsebene geführt und gefördert wird, d.h. senkrecht zur der Greiferbewegungsebene oder einem kleineren Winkel als 90° mit einer entsprechenden Bewegungskomponente zu dieser Ebene. Damit erfolgt dann auch die Auslenkung bzw. Verbiegung der Nadel quer zur Greiferbewegungsebene. Wenn die Auslenkung bzw. Verbiegung der Nadel vom Greifer weg erfolgt, so dass der Abstand zwischen der Nadel und dem Greifer grösser als normal ist, so besteht die Gefahr, dass die Fadenschlinge von der Greiferspitze nicht mehr gefangen wird. Die Folge sind Fehlstiche und Fadenbrüche. Wenn andererseits die Auslenkung bzw. Verbiegung der Nadel zum Greifer hin erfolgt, so kann die Greiferspitze mit der Nadelspitze zusammentreffen. Nadelbruch und/oder Verletzung der Greiferspitze können die Folge sein.

Man hat zwar schon versucht, diese nachteiligen Folgen in Grenzen zu halten, und zwar dadurch, dass man das Stichloch, durch welches die Nadel hindurchtritt und welches sich in der Auflageplatte für das Nähgut befindet, eng macht mit dem Bestreben, die Nadel damit besser führen zu können. Dadurch ergibt sich aber wiederum ein weiterer Nachteil, nämlich, dass sich ein schneller Nadelverschleiss durch die seitliche Reibung an der Wandung des Stichloches ergibt. Hinzu kommt, dass sich die Nadel während der Auf- und Abwärtsbewegung im Stichloch schärft, so dass sie dadurch nach verhältnismässig kurzer Zeit zum Nähen unbrauchbar wird.

Ein weiterer Versuch, das Auslenken bzw. Verbiegen der Nadel zu verringern, bestand darin, den Querschnitt der Nadel zu vergrössern. Dies führt jedoch insbesondere bei empfindlichem Nähgut zu grossen Einstichlöchern mit unschönem Aussehen und sehr oft zu einem Aufplatzen der Web- und Wirkfäden.

Der Erfindung liegt demgegenüber die Aufgabe zugrunde, ein Arbeitsverfahren an einer Nähmaschine zu schaffen, durch welches Nähstörungen, wie Fadenreissen, Fehlstiche, hervorgerufen durch die Bewegung des Nähgutes und die dadurch verursachte Auslenkung der Nadel, vermieden und die Näheigenschaften, insbesondere die Nähsicherheit, wesentlich erhöht werden.

Die gestellte Aufgabe wird erfindungsgemäss dadurch gelöst, dass die Greifer- und/oder Nadel- Halterung in Abhängigkeit von der durch das geförderte Nähgut verursachten Nadelverbiegung derart verschoben wird, dass der Abstand zwischen Nadel und der Bewegungsebene des Greifers im wesentlichen gleich bleibt.

Wenn man bisher bemüht war, Massnahmen zu treffen, um das Auslenken bzw. Verbiegen der Nadel zu verringern oder in Grenzen zu halten, geht die Erfindung von der Erkenntnis aus, dass die handelsüblichen Nadeln eine so grosse Elastizität aufweisen, dass sie die ohnehin verhältnismässig kleinen Auslenkungen und Verbiegungen ohne weiteres über sehr lange Betriebszeiten aushalten, ohne dass es etwa zu Nadelbrüchen kommt. Bei der Erfindung wird also gerade die Elastizität der Nähnadel derart genutzt, dass kleine Verschiebungen des Nähgutes während der Zeit,

in der sich die Nadel im Nähgut befindet, keine Verletzungen des Nähgutes bewirken, und zwar gerade deshalb, weil sich die Nadel jeweils um diesen Betrag der kleinen Verschiebung elastisch verbiegen kann, also mit dem Nähgut mitgeht.

Vorteilhafte Ausgestaltungen des erfindungsgemässen Verfahrens ergeben sich aus den Unteransprüchen 2 bis 5.

Die Erfindung betrifft auch eine Vorrichtung zur Durchführung des Arbeitsverfahrens an einer Nähmaschine, insbesondere an einer Vielnadelnähmaschine, bei der ein Antrieb für eine Förderung des Nähgutes in beliebigen Richtungen innerhalb der Nähgutebene vorgesehen ist und wobei ferner Greifer und Nadel an je einer beweglichen Halterung befestigt sind. Hiervon ausgehend ist die erfindungsgemässe Vorrichtung dadurch gekennzeichnet, dass an der Greifer- und/oder Nadel-Halterung ein weiterer Antrieb angreift, welcher derart ausgebildet und gesteuert ist, dass in Abhängigkeit von der durch das geförderte Nähgut verursachten Nadelverbiegung die Greifer-und/oder Nadel-Halterung verschoben wird, so dass der Abstand zwischen der Nadel und der Bewegungsebene des Greifers im wesentlichen gleich bleibt.

Vorteilhafte Ausgestaltungen der erfindungsgemässen Vorrichtung ergeben sich aus den Unteransprüchen 7 bis 14.

In der Zeichnung sind Ausführungsbeispiele der erfindungsgemässen Vorrichtung dargestellt, und zwar zeigen:
Fig. 1 eine perspektivische Ansicht einer Vielnadelnähmaschine;
Fig. 2 einen Teilquerschnitt in vergrössertem Massstab, und zwar in einer Betriebsstellung, in der die Nadel nicht verbogen und der Greifer demgemäss nicht verschoben ist;
Fig. 3 einen Teilquerschnitt gemäss Fig. 2, wobei die Nadel nach links verbogen und der Greifer mit seiner Halterung nach links verschoben ist;
Fig. 4 einen Teilquerschnitt gemäss Fig. 2, wobei die Nadel nach rechts verbogen und der Greifer mit seiner Halterung demgemäss nach rechts verschoben ist;
Fig. 5 eine vereinfachte perspektivische Darstellung eines Ausführungsbeispiels einer Vorrichtung zum Verschieben der Greiferhalterung, und
Fig. 6 bis 9 schematische Darstellungen von verschiedenen Ausführungsbeispielen von Vorrichtungen zum Verschieben der Greifer- und/oder der Nadel-Halterung.

Fig. 1 zeigt in perspektivischer Darstellung aus Gründen einer besseren Übersichtlichkeit eine sehr vereinfachte Vielnadelnähmaschine 1, und zwar im vorliegenden Falle eine Vielnadel-Doppel-Kettenstichmaschine, mit einem feststehenden Bodengestell 1a und einem hierauf in Querrichtung hin- und herverschiebbaren U-förmigen Rahmen mit beiderseitigen Gehäuseteilen 1b, 1c und einem diese miteinander verbindenden Querhaupt 1d. Die Hin- und Herverschiebung in Richtung des Doppelpfeiles x erfolgt durch den elektrischen Vorschubmotor 6, der mit einem Zahnrad 7 an einer Zahnstange 8 angreift. Die Zahnstange 8 greift an einem an sich bekannten Schlitten mit einer Umlenkrolle 5 an. Diese gesteuerte Hin- und Herförderng des Nähgutes in Querrichtung x dient dazu, in Verbindung mit einer gesteuerten Längsförderung y ein beliebiges Muster auf dem Nähgut 4, z. B. auf einem Steppfutter, herzustellen oder bei einer Steppdecke zu steppen. In dem oben erläuterten Schlitten befindet sich eine Stichplatte 3, die feststehend angeordnet ist, so dass sie die Hin- und Herbewegung des Schlittens nicht mitmacht. Oberhalb der Stichplatte befindet sich eine an sich bekannte Oberfadenführung. Ferner sind vereinfacht dargestellte Vorrichtungen 2 zur Bewegung einer gemeinsamen Nadelhalterung 2a bzw. eines Nadelträgers sowie eines Drük₋ kerfusses 2b vorhanden. Unterhalb der Stich platte 3 befinden sich bekannte Vorrichtungen zur Unterfadenführung sowie zur Bewegung von Greifern bzw. Greiferhaken, die in einer oder gegebenenfalls mehreren Reihen je Reihe an einer gemeinsamen Greiferhalterung, meist einer gemeinsamen Welle, befestigt sind.

Fig. 2 veranschaulicht einen vertikalen Teilquerschnitt durch die Stichplatte 3, auf welcher das Nähgut 4 aufliegt. Die Stichplatte 3 ist für jede Nadel 10 mit einem Stichloch 9 versehen, welches in der Praxis im Durchmesser auch etwas grösser, als in der Zeichnung dargestellt, ausgeführt sein kann. Die Nadel ist mit ihrem oberen Schaft 11 mit einer nicht gezeichneten Nadelhalterung verbunden. Diese sitzt auf einem für alle übrigen Nadeln der gleichen Reihe gemeinsamen Nadelträger bzw. Nadelbalken, der während des Nähens auf-und abwärts bewegt wird, so dass die Nadel 10, wie gezeichnet, das Nähgut 4 sowie das Stichloch 9 durchdringt. Wenn die Nadel 10 von dem unteren Totpunkt um ein kleines Stück bis etwa in die dargestellte Stellung wieder angehoben wird, bildet sich eine Fadenschleife 12 des von der Nadel mitgenommenen Oberfadens. In diese Fadenschleife greift die Spitze 13 eines Greifers 14 bzw. eines Greiferhakens ein. Der Greifer 14 ist mit einer Greiferhalterung 15 verbunden, die bei einer Vielnadelnähmaschine gemeinsam mit anderen Greifern der gleichen Reihe auf einer Welle 16 befestigt ist, welche während des Nähens eine hin- und hergehende Bewegung im Sinne des Pfeiles 17 ausführt, so dass der Greifer 14 eine Schwenkbewegung in einer Ebene senkrecht zur Zeichnungsebene gemäss Fig. 2 bis 4 ausführt. Der Abstand zwischen der Nadel 10 einerseits und der der Nadel benachbarten Schwenkebene des Greifers 14 ist mit dem Bezugszeichen a gekennzeichnet. Diese Lage von Nadel 10 und Greifer 14 zueinander gemäss Fig. 2 ergibt sich, wenn das Nähgut 2 entweder stillsteht oder in Richtung senkrecht zur Zeichnungsebene gefördert wird. Die Stellung der Nadel 10 kann jeweils durch einen feststehenden Sensor 18, z. B. durch einen Induktions- oder Hallsensor, exakt gemessen werden.

Wenn das Nähgut 4 gemäss Fig. 3 in Richtung des Pfeiles 19 oder mit einer Bewegungskomponente in dieser Richtung nach links gefördert wird, so wird die Nadel 10 um ein gewisses Mass nach links ausgebogen. Diese Verbiegung der Nadel ist in Fig. 3 der besseren Anschaulichkeit wegen sehr übertrieben gezeichnet. Ferner ist dazu zu bemerken, dass die Nadel in der Praxis nicht im unteren Teil unterhalb der Führungsplatte 3 verbogen ist, sondern innerhalb des Nähgutes 4 und im Bereich direkt oberhalb des Nähgutes. In jedem Falle ist aber, was hier von Bedeutung ist, die Nadel so verbogen, dass der Abstand von dem Greifer 14 vergrössert ist, so dass die Greiferspitze nicht mehr mit Sicherheit in die Nadelschleife 12 eingreift. Erfindungsgemäss ist deshalb ein Antrieb vorgesehen, welcher an der Greiferhalterung angreift und welcher derart ausgebildet und gesteuert ist, dass in Abhängigkeit von der durch das geförderte Nähgut verursachten Nadelverbiegung die Greiferhalterung verschoben wird, so dass der Abstand a zwischen der Nadel und der Bewegungsebene des Greifers 14 im wesentlichen gleich bleibt. In diesem Falle erfolgt also die Verschiebung des Greifers 14 um ein gewisses Mass in Richtung des Pfeiles 20. Statt der Verschiebung der Greiferhalterung 15 und damit des Greifers 14 und der Greiferspitze 13 kann man auch eine entsprechende Verschiebung der Nadelhalterung vornehmen, die dann aber sinngemäss um ein entsprechendes Mass in Fig. 3 nach rechts erfolgt, um trotz der Verbiegung der Nadel 10 nach links den im wesentlichen gleich bleibenden Abstand a herbeizuführen. Unter gewissen Umständen ist es auch denkbar, sowohl die Greiferhalterung als auch die Nadelhalterung gegeneinander zu verschieben.

Die Verschiebung der Greiferhalterungen bzw. Greifer bzw. der Greiferspitzen einerseits und/ oder der Nadelhalterungen und Nadeln andererseits lässt sich insbesondere bei Vielnadelnähmaschinen wirtschaftlich leicht verwirklichen, weil oft hundert und mehr Greifer bzw. Greiferhaken auf einer Welle sowie Nadeln auf einem Balken befestigt sind. Selbst wenn mehrere parallel zueinander verlaufende Nadel- und Greiferreihen in einer Vielnadelnähmaschine vorgesehen sind, sind die Nadelhalterungen der einzelnen Reihen und auch die Greiferhalterungen der entsprechenden Reihen z. B. mittels Rahmen miteinander verbunden, so dass auch dann nur jeweils ein Antrieb zum Verschieben aller Greiferhalterungen und Greifer und/oder aller Nadelhalterungen und Nadeln erforderlich ist.

Die obigen Ausführungen gelten sinngemäss auch für den in Fig. 4 veranschaulichten Fall, dass das Nähgut 4 in Richtung des Pfeiles 21 oder mit einer Komponente in dieser Richtung gefördert wird. Die Nadel 10 biegt sich in diesem Falle nach rechts aus, so dass gemäss Fig. 4 die Greiferhalterung 15 mit dem Greifer in Richtung des Pfeiles 22 verschoben wird, damit wieder im wesentlichen der oben erläuterte Abstand a zwischen Nadel und Greiferschwenkebene aufrechterhalten wird.

Die nachfolgend erläuterten Fig. 5 bis 9 veranschaulichen Ausführungsbeispiele für den Antrieb zum Verschieben der Greifer- und/oder Nadelhalterung bzw. der vorerläuterten gemeinsamen Greiferwellen 16 oder Nadelbalken.

Bevor auf die vorrichtungsmässige Ausgestaltung der Ausführungsbeispiele der Antriebe eingegangen wird, sei grundsätzlich bemerkt, dass es von Vorteil ist, den Antrieb für die Verschiebung der Greifer- und/oder Nadelhalterung in Abhängigkeit von der Fördergeschwindigkeit des Nähgutes zu steuern. Dieser Vorschlag nach der Erfindung beruht auf der Erkenntnis, dass die Nadeln umso mehr ausgelenkt bzw. verbogen werden, je grösser die Fördergeschwindigkeit des Nähgutes ist.

Ein weiterer vorteilhafter Erfindungsgedanke zur Ausgestaltung der Antriebsvorrichtung besteht darin, dass der Antrieb für die Verschiebung der Greifer- und/oder Nadelhalterung in Abhängigkeit von den Steuerbefehlen für Förderrichtung und -geschwindigkeit des Nähgutes gesteuert ist. Da es sich bei diesen Steuerungen, insbesondere für Musternähmaschinen, in der Regel um elektronische Koordinaten-Steuerungen handelt, kann man, wie gesagt, deren Steuerbefehle für Richtung und Geschwindigkeit des Nähgutes quer zur Bewegungsebene des oder der Greifer auch gleich zur Steuerung der Verschiebung des oder der Greifer- und/oder Nadelhalterungen mit verwenden.

Zweckmässigerweise wird zur Steuerung des Antriebs ein elektrisches oder elektrohydraulisches Servosystem vorgesehen, welches derart ausgebildet ist, dass es eine zu den Messwerten proportionale Verschiebung der Greifer- und/oder Nadelhalterung erzeugt.

Die Messwerte können auch dadurch gewonnen werden, dass mit Abstand von mindestens einer Nadel und senkrecht zur Ebene der Schwenkbewegung des betreffenden Greifers ein Sensor, beispielsweise ein Induktions- oder Hallsensor, zur Messung des Masses der Nadelverbiegung angeordnet ist. Es genügt im allgemeinen, die Nadelverbiegung nur einer einzigen Nadel in dem betreffenden Nähzeitpunkt bzw. an einer bestimmten Nahtstelle zu messen, weil man davon ausgehen kann, dass zu dem betreffenden Messzeitpunkt alle anderen Nadeln die gleiche Verbiegung erfahren. In diesem Zusammenhang sei auch erwähnt, dass die Steuerung des Antriebes im allgemeinen nicht zu jedem Nadelstich der vielen Nadeln bei einer Vielnadelnähmaschine eine Stellungsänderung der Greifer- und/oder Nadelhalterungen veranlassen muss. Wenn z.B. ein Schrägkaro genäht werden muss, so bleibt die Verschiebestellung der Greifer- und/oder Nadel-Halterungen so lange unverändert, wie ein geradliniges Stück der Schrägkaro-Naht genäht wird. Nur an den Eckpunkten der Schrägkaro-Naht erfolgt eine entsprechende Verschiebung der Greifer- und/ oder Nadelhalterungen.

Fig. 5 zeigt in perspektivischer Ansicht und in vereinfachter Darstellung ein Ausführungsbeispiel eines Antriebs zum Verschieben einer gemeinsamen Welle 16 für zahlreiche Greifer 14, und zwar besteht der Antrieb in diesem Falle im wesentlichen aus einem Hubmagnet 23. Fig. 6 zeigt ein zugehöriges Funktionsschema. Danach wird die elektrische Spannung des Vorschubmotors 6 oder eine hiervon abgeleitete Tachogeneratorspannung, vorzugsweise über einen Verstärker 24 dem Elektromagnet bzw. Hubmagnet 23 zugeleitet, dessen beweglicher Kern in Richtung des Pfeiles im Zusammenwirken mit einer Rückstellfeder 25 eine Verstellkraft erzeugt und die oben erläuterte Verstellung bewirkt.

Fig. 7 veranschaulicht das Schema eines weiteren Ausführungsbeispiels eines Antriebes, und zwar ist hier als Antrieb ein elektrischer Servomotor 26 bzw. Verstellmotor vorgesehen, welcher über einen Verstärker 27 durch die Differenzspannung zweier elektrischer Spannungen antreibbar ist, nämlich einerseits einer ersten Spannung des oben erläuterten Vorschubmotors 6 oder einer hiervon abgeleiteten Tachogeneratorspannung und andererseits einer zweiten durch ein Potentiometer 28 steuerbaren Spannung. Das Potentiometer ist mit dem elektrischen Servomotor 26 bzw. Verstellmotor direkt gekoppelt. Der Vorschubmotor 6 dient, wie oben ausgeführt ist, für die Förderung des Nähgutes in Querrichtung bzw. senkrecht zur Ebene der Schwenkbewegung des bzw. der Greifer. Der elektrische Servomotor 26 bzw. Verstellmotor greift an der Greifer- oder Nadelhalterung, wie oben beschrieben, an, und zwar gemäss Fig. 7 beispielsweise unter Zwischenschaltung eines Bauteiles 29, welches auf einer von dem Servomotor 26 angetriebenen Spindel 30 sitzt. Die Wirkungsweise ist also die, dass die Spannung im Vorschubmotor oder an einem Tachogenerator mit einer zweiten Spannung verglichen wird, wobei die Differenz der beiden Spannungen dazu verwendet wird, über den Verstärker 27 so lange den Servomotor 26 bzw. Verstellmotor anzutreiben, bis die Differenz beider Spannungen 0 ergibt. Die zweite Spannung wird, wie gesagt, durch ein Potentiometer 28 gesteuert, welches wiederum direkt mit dem Servomotor bzw. Verstellmotor 26 gekoppelt ist.

Fig. 8 veranschaulicht ein Schema einer weiteren Ausführungsform des Antriebes, und zwar ist der Antrieb als ein doppelseitig wirkender, pneumatischer oder hydraulischer Zylinder 31, ausgebildet, in welchem ein verschiebbarer Kolben 32 vorgesehen ist. Die Kolbenstange 33 des Kolbens 32 ist mit der oben erläuterten Greifer- oder Nadelhalterung verbunden. Die Zylinderräume zu beiden Seiten des Kolbens 32 werden von einem elektro-hydraulischen Servoventil 34 beaufschlagt. Das Servoventil 34 wird einerseits durch einen Elektromagneten 35 unter Zwischenschaltung einer Feder 36 und andererseits durch eine Rückstellfeder 37 beeinflusst. Ähnlich wie bei den vorbeschriebenen Ausführungsbeispielen nach Fig. 6 und 7 kann auch bei diesem Ausführungsbeispiel die Geschwindigkeit und Richtung der Förderung des Nähgutes am entsprechenden Vorschubmotor 6 direkt gemessen werden, und zwar in Form der elektrischen Spannung oder durch Messung einer Impulsfrequenz bei Verwendung eines Impulsgebers bzw. durch Messung der Spannung an einem Tachogenerator. Nimmt man die Spannung an dem Vorschubmotor oder dem Tachogenerator ab, so braucht man die Spannung eventuell unter Zuhilfenahme des Verstärkers 38 nur noch an das beschriebene elektromagnetische Servoventil, und zwar an den Elektromagneten 35 dieses Servoventils 34 zu führen, so dass das Servoventil entsprechend der anliegenden Spannung mehr oder weniger öffnet. Der nachgeschaltete pneumatische oder hydraulische Zylinder 31 wird entsprechend der Öffnung des Servoventils mehr oder weniger grosse Kraft ausüben können, die über die Kolbenstange 33 des Kolbens 32 übertragen wird und zu einer definierten Verschiebung führt.

Fig. 9 veranschaulicht ein weiteres Ausführungsbeispiel, und zwar ist hier als Antrieb ein doppelseitig wirkender, pneumatischer oder hydraulischer Zylinder 39 mit einem darin verschiebbaren Kolben 40 vorgesehen. Die Kolbenstange 41 des Kolbens ist mit der Fördervorrichtung des Nähgutes derart verbunden, dass die Verschiebewege des Nähgutes in senkrechter Richtung zu der Ebene der Schwenkbewegung des Greifers übertragen werden. Die Zylinderräume zu beiden Seiten des Kolbens 40 sind unter Zwischenschaltung einer Drosselvorrichtung 42 miteinander verbunden. Ferner ist der Zylinder 39 einmal mittels einer Feder 43 mit einem feststehenden Teil 44 des Maschinengestelles und zum anderen mit der Greifer- oder Nadel-Halterung, wie mit dem doppelseitigen Pfeil angedeutet ist, verbunden. Auf diese Weise besteht die Möglichkeit, die Verschiebung des oder der Greifer- und/oder Nadelhalterungen rein mechanisch zu realisieren. Die Bewegung des Nähgutes quer zur Ebene der Greiferschwenkbewegung ist mit dem Kolben 40 gekoppelt, der die Luft oder das Öl innerhalb des Zylinders 39 über die Drossel 42 von der einen Seite zur anderen transportiert. Die Bewegung des Zylinders 39 ist somit eine Funktion der Drosseleinstellung, der Feder 43, des Betriebsmediums im Zylinder 39, der Kolbengrösse usw., vor allem aber auch der Fördergeschwindigkeit und Bewegungsrichtung des Nähgutes.

Im Zusammenhang mit den obigen Ausführungsbeispielen wurde erläutert, wie man sehr exakt die Verschiebung der jeweiligen Greifer-und/oder Nadel-Halterung entsprechend dem Mass der Verbiegung der Nadel oder Nadeln vornehmen kann. Im einfachsten Fall genügt es aber unter Umständen auch, die Verschiebung des Greifers und/oder der Nadel nur in Abhängigkeit von der Bewegungsrichtung des Nähgutes zu steuern, d.h. mit festen Verschiebewegen, also mit bestimmten einheitlichen Verschiebewegen nach der einen oder anderen Seite in Querrichtung. Diese Verschiebewege können aus der praktischen Erfahrung gewonnen werden.

## Patentansprüche

1. Verfahren zum Betrieb einer Nähmaschine, insbesondere einer Vielnadelnähmaschine, wobei das Nähgut in beliebigen Richtungen innerhalb der Nähgutebene gefördert wird, dadurch gekennzeichnet, dass die Greifer- und/oder die Nadel- Halterung in Abhängigkeit von der durch das geförderte Nähgut verursachten Nadelverbiegung derart verschoben wird, dass der Abstand zwischen der Nadel und der Bewegungsebene des Greifers im wesentlichen gleich bleibt.

2. Verfahren nach Anspruch 1, dadurch gekennzeichnet, dass der Verschiebeweg der Greifer-und/oder der Nadel-Halterung in Abhängigkeit von der Fördergeschwindigkeit des Nähgutes gesteuert wird.

3. Verfahren nach Anspruch 1, dadurch gekennzeichnet, dass der Verschiebeweg der Greifer-und/oder der Nadel-Halterung in Abhängigkeit von den Steuerbefehlen für Förderrichtung und -geschwindigkeit-des Nähgutes gesteuert wird.

4. Verfahren nach einem der vorhergehenden Ansprüche, dadurch gekennzeichnet, dass die Nadelverbiegung an mindestens einer Nadel durch einen Sensor gemessen wird.

5. Verfahren nach Anspruch 2, dadurch gekennzeichnet, dass die Fördergeschwindigkeit des Nähgutes in einem Winkelbereich quer zur Bewegungsebene des Greifers gemessen wird und dass die Verschiebung der Greifer- und/oder der Nadel-Halterung proportional zu den Messwerten vorgenommen wird.

6. Vorrichtung zur Durchführung des Verfahrens nach Anspruch 1 an einer Nähmaschine, insbesondere an einer Vielnadelnähmaschine, wobei die Nähmaschine einen Antrieb für eine Förderung des Nähgutes in beliebigen Richtungen innerhalb der Nähgutebene aufweist, wobei ferner Greifer und Nadel an je einer beweglichen, zur Stichbildung angetriebenen Halterung, befestigt sind, gekennzeichnet durch einen an der Greifer-und/oder Nadel-Halterung angreifenden weiteren Antrieb, welcher derart ausgebildet und gesteuert ist, dass in Abhängigkeit von der durch das geförderte Nähgut verursachten Nadelverbiegung die Greifer- und/oder Nadel-Halterung verschoben wird, so dass der Abstand zwischen der Nadel und der Bewegungsebene des Greifers im wesentlichen gleich bleibt.

7. Vorrichtung nach Anspruch 6, dadurch gekennzeichnet, dass der Antrieb für die Verschiebung der Greifer- und/oder Nadel-Halterung in Abhängigkeit von der Fördergeschwindigkeit des Nähgutes gesteuert ist.

8. Vorrichtung nach Anspruch 6, dadurch gekennzeichnet, dass der Antrieb für die Verschiebung der Greifer- und/oder Nadel-Halterung in Abhängigkeit von den Steuerbefehlen für die Förderung des Nähgutes quer zur Bewegungsebene des Greifers gesteuert ist.

9. Vorrichtung nach Anspruch 6, dadurch gekennzeichnet, dass mit Abstand von mindestens einer Nadel und senkrecht zur Ebene der Schwenkbewegung des Greifers ein Sensor zur Messung des Masses der Nadelverbiegung angeordnet ist.

10. Vorrichtung nach einem der Ansprüche 6 bis 9, dadurch gekennzeichnet, dass zur Steuerung des Antriebs ein elektrisches oder elektrohydraulisches Servosystem vorgesehen ist, welches derart ausgebildet ist, dass es eine zu den Messwerten proportionale Verschiebung der Greifer- und/ oder Nadelhalterung erzeugt.

11. Vorrichtung nach Anspruch 6, dadurch gekennzeichnet, dass als Antrieb ein mit einer Rückstellfeder versehener Elektromagnet vorgesehen ist, an welchem, gegebenenfalls unter Zwischenschaltung eines Verstärkers, die elektrische Spannung eines Vorschubmotors oder eine hiervon abgeleitete Tachogeneratorspannung angelegt ist, wobei dieser Vorschubmotor für die Förderung des Nähgutes in Querrichtung bzw. senkrecht zur Ebene der Schwenkbewegung des Greifers bestimmt ist, und dass der Elektromagnet mit der Greifer- oder Nadelhalterung verbunden ist.

12. Vorrichtung nach Anspruch 6, dadurch gekennzeichnet, dass als Antrieb ein doppelseitig wirkender pneumatischer oder hydraulischer Zylinder mit einem darin verschiebbaren Kolben vorgesehen ist, dass die Kolbenstange des Kolbens mit der Greifer- oder Nadelhalterung verbunden ist, dass die Zylinderräume zu beiden Seiten des Kolbens von einem elektro-hydraulischen Servoventil beaufschlagt sind, an welchem eine Rückstellfeder angreift, und dass an dem Servoventil die elektrische Spannung eines Vorschubmotors oder eine hiervon abgeleitete Tachogeneratorspannung angelegt ist, wobei dieser Vorschubmotor für die Förderung des Nähgutes in Querrichtung bzw. senkrecht zur Ebene der Schwenkbewegung des Greifers bestimmt ist.

13. Vorrichtung nach Anspruch 6, dadurch gekennzeichnet, dass als Antrieb ein elektrischer Servomotor bzw. Verstellmotor vorgesehen ist, welcher über einen Verstärker durch die Differenzspannung zweier elektrischer Spannungen antreibbar ist, nämlich einerseits einer ersten Spannung eines Vorschubmotors oder einer hiervon abgeleiteten Tachogeneratorspannung und andererseits einer zweiten, durch ein Potentiometer steuerbaren Spannung, dass das Potentiometer mit dem elektrischen Servomotor bzw. Verstellmotor direkt gekoppelt ist, wobei der Vorschubmotor für die Förderung des Nähgutes in Querrichtung bzw. senkrecht zur Ebene der Schwenkbewegung des Greifers bestimmt ist, und dass der elektrische Servomotor bzw. Verstellmotor an der Greifer- oder Nadelhalterung angreift.

14. Vorrichtung nach Anspruch 6, dadurch gekennzeichnet, dass als Antrieb ein doppelseitig wirkender pneumatischer oder hydraulischer Zylinder mit einem darin verschiebbaren Kolben vorgesehen ist, dass die Kolbenstange des Kolbens mit der Fördervorrichtung des Nähgutes derart verbunden ist, dass die Verschiebewege des Nähgutes in senkrechter Richtung zu der Ebene der Schwenkbewegung des Greifers übertragen werden, dass die Zylinderräume zu beiden Seiten des Kolbens unter Zwischenschaltung einer Drosselvorrichtung miteinander verbunden sind, und dass der Zylinder einmal mittels einer Feder mit einem feststehenden Teil des Maschinengestells und zum anderen mit der Greifer- oder Nadelhalterung verbunden ist.

## Claims

1. Method für operating a sewing machine, in particular a multi-needle sewing machine, in which case the material to be sewn is conveyed in any direction within the plane of the material to be sewn, characterized in that the gripper and/or needle holder is moved depending on the bending of the needles caused by the conveyed material to be sewn, that the distance between the needle and the plane of movement of the gripper remains substantially the same.

2. Method according to claim 1, characterized in that the displacement of the gripper and/or needle holder is controlled depending on the conveying speed of the material to be sewn.

3. Method according to claim 1, characterized in that the displacement of the gripper and/or needle holder is controlled depending on the control demands for conveying direction and speed of the material to be sewn.

4. Method according to one of the preceding claims, characterized in that the bending of the needles is measured by a sensor at at least one -needle.

5. Method according to claim 2, characterized in that the conveying speed of the material to be sewn is measured in an angular region at right angles to the plane of movement of the gripper and that the displacement of the gripper and/or of the needle holder is carried out in proportion to the measured values.

6. Apparatus for carrying out the method according to claim 1 on a sewing machine, in particular on a multi-needle machine, the sewing machine comprising a drive for conveying the material to be sewn in any directions within the plane of the material to be sewn, in which case, furthermore, grippers and needles are attached respectively to a movable holder driven for the formation of the stitch, characterized by a further drive acting on the gripper- and/or needle-holder, which drive is constructed and controlled so that depending on the bending of the needles caused by the conveyed material to be sewn, the gripper- and/or needle-holder is moved, so that the distance between the needle and the plane of movement of the gripper remains substantially the same.

7. Apparatus according to claim 6, characterized in that the drive for the movement of the gripper- and/or needle-holder is controlled depending on the conveying speed of the material to be sewn.

8. Apparatus according to claim 6, characterized in that the drive for the movement of the gripper- and/or needle-holder is controlled depending on the control commands for the conveyance of the material to be sewn a right angles to the plane of movement of the gripper.

9. Apparatus according to claim 6, characterized in that a sensor for measuring the extent of the bending of the needles is located at a distance from at least one needle and at right angles to the plane of the tilting movement of the gripper.

10. Apparatus according to one of claims 6 to 9, characterized in that for controlling the drive, an electrical or electro-hydraulic servo-system is provided, which is constructed so that it produces a movement of the gripper- and/or needle-holder proportional to the measured values.

11. Apparatus according to claim 6, characterized in that provided as the drive is an electromagnet provided with a return spring, to which, possibly with the interposition of an amplifier, the electrical voltage of a feed motor or a tacho-generator voltage derived therefrom is applied, this feed motor being intended for the conveyance of the material to be sewn in the transverse direction or at right angles to the plane of the tilting movement of the gripper and that the electromagnet is connected to the gripper- or needle-holder.

12. Apparatus according to claim 6, characterized in that provided as the drive is a double- end pneumatic or hydraulic cylinder with a piston able to slide therein, that the piston rod of the piston is connected to the gripper- or needle-holder, that the cylinder chambers on both sides of the piston are acted upon by an electro-hydraulic servo-valve, on which a return spring engages and that the electrical voltage of a feed motor or a tacho-generator voltage derived therefrom is applied to the servo-valve, this feed motor being intended for the conveyance of the material to be sewn in the transverse direction or at right angles to the plane of the tilting movement of the gripper.

13. Apparatus according to claim 6, characterized in that provided as the drive is an electrical servo-motor, which can be driven by way of an amplifier by the differential voltage of two electrical voltages, namely on the one hand of a first voltage of a feed motor or a tacho-generator voltage derived therefrom and on the other hand of a second voltage able to be controlled by a potentiometer, that the potentiometer is directly connected to the electrical servo-motor, in which case the feed motor is intended for the conveyance of the material to be sewn in the transverse direction or at right angles to the plane of the tilting movement of the gripper and that the electrical servo- motor acts on the gripper- or needle-holder.

14. Apparatus according to claim 6, characterized in that provided as the drive is a double- ended pneumatic or hydraulic cylinder with a piston able to slide therein, that the piston rod of the piston is connected to the conveying device for the material to be sewn so that the movements of the material to be sewn are transmitted in a perpendicular direction to the plane of the tilting movement of the gripper, that the cylinder chambers on both sides of the piston are connected to each other with the interposition of a restrictor device and that the cylinder is first of all connected by means of a spring to a stationary part of the machine frame and secondly to the gripper- or needle-holder.

## Revendications

1. Procédé pour faire fonctionner une machine à coudre, notamment une machine à coudre à nombreuses aiguilles, où la matière à coudre est transportée dans des directions quelconques à l'intérieur de son plan, caractérisé en ce que le support de navette et/ou le support d'aiguille est déplacé en translation, en fonction de l'incurvation d'aiguille produite par la matière à coudre transportée, de telle sorte que l'espacement entre l'aiguille et le plan de mouvement de la navette reste sensiblement constant.

2. Procédé selon la revendication 1, caractérisé en ce que la course de translation du support de navette et/ou du support d'aiguille est commandée en fonction de la vitesse de transport de la matière à coudre.

3. Procédé selon la revendication 1, caractérisé en ce que la course de translation du support de navette et/ou du support d'aiguille est commandée en fonction des ordres de commande de la direction de la vitesse de transport de la matière à coudre.

4. Procédé selon une des revendications précédentes, caractérisé en ce que l'incurvation d'aiguille est mesurée sur au moins une aiguille par un capteur.

5. Procédé selon la revendication 2, caractérisé en ce que la vitesse de transport de la matière à coudre est mesurée dans une zone angulaire perpendiculairement au plan de mouvement de la navette, et en ce que la translation du support de navette et/ou du support d'aiguille est effectuée proportionnellement aux valeurs de mesure.

6. Dispositif pour la mise en oeuvre du procédé selon la revendication 1 dans une machine à coudre, notamment dans une machine à coudre à nombreuses aiguilles, la machine à coudre comportant un entraînement pour assurer le transport de la matière à coudre dans des directions quelconques à l'intérieur de son plan, tandis qu'il est en outre prévu des navettes et des aiguilles qui sont respectivement fixées sur un support mobile entraîné pour la formation des points, caractérisé par un autre entraînement agissant sur le support de navette et/ou le support d'aiguille et qui est agencé et commandé de telle sorte que, en fonction de l'incurvation d'aiguille provoquée par la matière à coudre transportée, le support de navette et/ou le support d'aiguille est déplacé en translation d'une manière telle que l'espacement entre l'aiguille et le plan de mouvement de la navette reste sensiblement constant.

7. Dispositif selon la revendication 6, caractérisé en ce que l'entraînement assurant la translation du support de navette et/ou du support d'aiguille est commandé en fonction de la vitesse de transport de la matière à coudre.

8. Dispositif selon la revendication 6, caractérisé en ce que l'entraînement assurant la translation du support de navette et/ou du support d'aiguille est commandé en fonction des ordres de commande pour le transport de la matière à coudre perpendiculairement au plan de mouvement de la navette.

9. Dispositif selon la revendication 6, caractérisé en ce qu'un capteur servant à mesurer le degré d'incurvation d'aiguille est disposé à distance d'au moins une aiguille et perpendiculairement au plan du mouvement de pivotement de la navette.

10. Dispositif selon une des revendications 6 à 9, caractérisé en ce que, pour la commande de l'entraînement, il est prévu un servo-système électrique ou électro-hydraulique qui est agencé de telle sorte qu'il produise une translation, proportionnelle aux valeurs de mesure, du support de navette et/ou du support d'aiguille.

11. Dispositif selon la revendication 6, caractérisé en ce que, comme entraînement, il est prévu un électro-aimant pourvu d'un ressort de rappel et auquel est appliquée, le cas échéant avec interposition d'un amplificateur, la tension électrique d'un moteur d'avance ou bien une tension de tachy-génératrice dérivée de celui-ci, ce moteur d'avance étant prévu pour le transport de la matière à coudre dans la direction transversale ou bien perpendiculairement au plan du mouvement de pivotement de la navette, et en ce que l'électro-aimant est relié au support de navette ou au support d'aiguille.

12. Dispositif selon la revendication 6, caractérisé en ce que, comme entraînement, il est prévu un cylindre pneumatique ou hydraulique à double effet comportant un piston pouvant coulisser dans celui-ci, en ce que la tige du piston est reliée au support de navette ou au support d'aiguille, en ce que les volumes définis dans le cylindre des deux côtés du piston sont sollicités par une servo-valve électro-hydraulique sur laquelle agit un ressort de rappel et en ce qu'à la servo-valve est appliquée la tension électrique d'un moteur d'avance ou d'une tension de tachy-génératrice dérivée de celui-ci, ce moteur d'avance étant prévu pour le transport de la matière à coudre dans la direction transversale ou bien perpendiculaire au plan du mouvement de la navette.

13. Dispositif selon la revendication 6, caractérisé en ce que, comme entraînement, il est prévu un servo-moteur électrique ou un moteur de manoeuvre, qui peut être excité, par l'intermédiaire d'un amplificateur, par la tension différentielle entre deux tensions électriques, notamment, d'une part, une première tension d'un moteur d'avance ou bien une tension de tachy-génératrice dérivée de celui-ci et, d'autre part, une seconde tension pouvant être commandée par un potentiomètre, en ce que le potenti^{p}mètre est couplé directement avec le servo-moteur électrique ou le moteur de manoeuvre, le moteur d'avance étant prévu pour le transport de la matière à coudre dans la direction transversale ou bien perpendiculairement au plan du mouvement de pivotement de la navette, et en ce que le servo-moteur électrique ou le moteur de manoeuvre agit sur le support de navette ou le support d'aiguille.

14. Dispositif selon la revendication 6, caractérisé en ce que, comme entraînement, il est prévu

un cylindre pneumatique ou hydraulique à double effet, comportant un piston pouvant coulisser dans celui-ci, en ce que la tige du piston est reliée au dispositif de transport de la matière à coudre de telle sorte que les courses de translation de la matière à coudre soient transmises dans une direction perpendiculaire au plan du mouvement de pivotement de la navette, en ce que les volumes définis dans le cylindre des deux côtés du piston sont reliés entre eux avec interposition d'un dispositif d'étranglement, et en ce que le cylindre est relié, d'une part, au moyen d'un ressort avec une partie fixe du bâti de la machine et, d'autre part, avec le support de navette ou le support d'aiguille.
